# EUROPÄISCHE PATENTSCHRIFT

(11) **EP 2 228 136 B1**
(45) Veröffentlichungstag und Bekanntmachung des Hinweises auf die Patenterteilung: **20.09.2017**
(21) Anmeldenummer: 10154468.2
(22) Anmeldetag: 24.02.2010
(51) Int. Cl.: B05B 1/00, B05B 3/06, B05B 3/10, B05B 13/06, B08B 9/00, B08B 9/093, B05B 1/14

(54) **Sprühvorrichtung**
Jet device
Dispositif de vaporisation

(30) Priorität: 09.03.2009 DE 102009001396
(43) Veröffentlichungstag der Anmeldung: 15.09.2010
(73) Patentinhaber: Von Linde, Albrecht, 82541 Ammerland (DE)
(72) Erfinder: Von Linde, Albrecht, 82541 Ammerland (DE)
(74) Vertreter: Isarpatent

(56) Entgegenhaltungen:
- AU-A- 6 235 673
- DE-A1- 10 323 298
- DE-A1- 19 857 976
- DE-A1-102004 046 351
- US-A- 3 987 963
- US-A1- 2007 075 541

## Beschreibung

Die vorliegende Erfindung bezieht sich auf eine Sprühvorrichtung zum Behandeln eines Hohlrauminneren, insbesondere von Hohlrauminnenwänden.

Obwohl auf beliebige zu behandelnde Hohlrauminnenbereiche anwendbar, beispielsweise auch zur Hohlraumkonservierung von Fahrzeugen, Flugzeugen und Schiffen, werden die vorliegende Erfindung sowie die ihr zugrunde liegende Problematik in Bezug auf den Verbrennungsraum eines Motors eines Personenkraftfahrzeugs lediglich beispielhaft näher erläutert.

Zur Konservierung des Verbrennungsraums des Antriebsmotors, beispielsweise eines Kraftfahrzeugs, ist es bei längerer Standzeit des Fahrzeugs erforderlich, den Brennraum und zudem den an diesen angrenzenden Ventilbereich bei Viertaktmotoren bzw. die Einlass- und Auslassschlitze bei Zweitaktmotoren mittels eines Schmier- oder speziellen Konservierungsmittels zu konservieren, um eine Rostbildung auf den metallischen Oberflächen zu verhindern. Eine einfache Möglichkeit, den Brennraum zu erreichen ohne den Motor demontieren zu müssen ist der Zugang über die Zündkerzenbohrung. Durch diese Öffnung kann mit bisher aus dem Stand der Technik bekannten Sprühvorrichtungen der Brennraum nur teilweise erreicht werden. Diese Sprühvorrichtungen bestehen meist aus einem mit Druck beaufschlagten Vorratsbehälter für das Schmier- oder Konservierungsmittel, einem Betätigungsmittel und einem an diesem Betätigungsmittel fixierten Kunststoffrohr mit einer axialen Öffnung, durch die das Schmier- oder Konservierungsmittel an der gewünschten Stelle platziert wird. Im Falle des Motorbrennraums können so je nach der Länge des Kunststoffrohres die Bereiche des Brennraums direkt erreicht werden, die der Zündkerzenbohrung gegenüberliegen. Die Bereiche neben der Zündkerzenbohrung, also der obere Bereich des Brennraums mit dem Ventilbereich bei Viertaktmotoren bzw. den Einlass- und Auslassschlitzen bei Zweitaktmotoren, werden nicht oder nur undefiniert und unzureichend über den entstehenden Sprühnebel erreicht. Eine zufriedenstellende Konservierung des Brennraums ist nicht möglich.

Aus der Druckschrift US 3,987,963 A, die den Oberbegriff von Anspruch 1 offenbart, ist eine Hochdruck-Flüssigkeitsverteilungsvorrichtung bekannt, in welcher eine Flüssigkeitsquelle über eine Rotationsvorrichtung mit einem Sprühkopf verbunden ist, welcher Ausgangsdüsen aufweist, welche einen Flüssigkeitsstrahl abgeben.
Somit liegt der vorliegenden Erfindung die Aufgabe zugrunde, eine Sprühvorrichtung zum Behandeln eines Hohlrauminneren zu schaffen, welche die vorgenannten Nachteile beseitigt.
Diese Aufgabe wird erfindungsgemäß durch die Sprühvorrichtung mit den Merkmalen des Patentanspruchs 1 gelöst.
Demgemäß ist eine Sprühvorrichtung zum Behandeln eines Hohlrauminneren, insbesondere von Hohlrauminnenwänden, mit einem Sprühkopf, welcher eine vorbestimmte 3-dimensionale Geometrie aufweist und einer Behandlungsmittel-Zuführeinrichtung zum Zuführen eines Behandlungsmittels zu dem Sprühkopf vorgesehen, wobei der Sprühkopf mehrere Behandlungsmittel-Austrittsöffnungen aufweist, welche derart angeordnet und in unterschiedlichen Sprührichtungen ausgerichtet sind, dass der 3-dimensionale Raum in einem vorbestimmten Bereich um den Sprühkopf herum mit dem Behandlungsmittel besprühbar ist, wobei die Behandlungsmittel-Zuführeinrichtung zumindest zwei Abschnitte aufweist und diese Abschnitte um die Längsachse der Behandlungsmittel-Zuführeinrichtung zueinander drehbar ausgebildet sind, wobei zumindest einer der Abschnitte der Behandlungsmittel-Zuführeinrichtung mit dem Sprühkopf verbunden ist und ein Betätigungsmittel aufweist, welches den Sprühkopf in eine Rotation um die Längsachse der Behandlungsmittel-Zuführeinrichtung versetzt, wobei das Betätigungsmittel als mit dem Abschnitt fest verbundener Handgriff ausgebildet ist und wobei eine Länge des zumindest einen Abschnittes derart ausgebildet ist, dass das dem Sprühkopf abgewandte Ende dieses Abschnitts aus dem zu behandelnden Bereich herausragt, wobei die Behandlungsmittel-Austrittsöffnungen des Sprühkopfes als in ihrem Querschnitt verstellbare Düsen ausgebildet und wahlweise deaktivierbar sind.

Somit weist die vorliegende Erfindung gegenüber dem Stand der Technik den Vorteil auf, dass der Sprühkopf mehrere Behandlungsmittel-Austrittsöffnungen aufweist, die in unterschiedlichen Sprührichtungen derart ausgerichtet sind, dass ein vorbestimmter 3-dimensionaler Raum vollständig besprühbar ist. Darüber hinaus wird dadurch, dass die Rotation des Sprühkopfes mittels eines Betätigungsmittels bewirkt wird, eine gleichmäßige Rotation des Sprühkopfes und damit eine auch bei kleinen versprühten Stoffmengen optimierte Verteilung des Behandlungsmittels gewährleistet. Weil der zumindest eine der wenigstens zwei Abschnitte der Behandlungsmittel-Zuführeinrichtung derart ausgebildet ist, dass das eine seiner Enden, welches von dem Sprühkopf abgewandt ist, aus dem zu behandelnden Bereich herausragt, kann die Rotation des Sprühkopfes erreicht werden, ohne dass ein Betätigungsmittel direkt am Sprühkopf selbst vorgesehen werden muss. Somit kann eine Drehung des Sprühkopfes von außerhalb des zu behandelnden Bereichs bewirkt werden. Mittels der vorgesehenen Sprühvorrichtung können also bei der Behandlung eines Hohlrauminneren sämtliche Bereiche des Hohlraums vorteilhaft erreicht werden.

In den Unteransprüchen finden sich vorteilhafte Ausgestaltungen und Verbesserungen der im Anspruch 1 angegebenen Sprühvorrichtung.

Gemäß einer bevorzugten Weiterbildung ist zumindest eine Behandlungsmittel-Austrittsöffnung der mehreren Behandlungsmittel-Austrittsöffnungen in Richtung und beabstandet von der Behandlungsmittel-Zuführeinrichtung ausgerichtet. Somit ist es möglich, das Behandlungsmittel auch in etwa in Richtung der Behandlungsmittel-Zuführeinrichtung zu sprühen. Dadurch werden, wenn die Sprühvorrichtung durch eine kleine Öffnung in einen Höhlraum eingeführt wird, auch die Bereiche des Hohlraums erreicht, welche angrenzend zu der Einführöffnung liegen.

Gemäß einer weiteren bevorzugten Weiterbildung weist der Sprühkopf zumindest zwei Segmente in seiner Längsrichtung auf, wobei die einzelnen Segmente bezüglich der Längsachse, der Querachse oder einer weiteren Achse des Sprühkopfs zueinander drehbar sind. Dadurch können sich die einzelnen Segmente entweder während des Sprühvorgangs für eine bessere Verteilung des Behandlungsmittels zueinander verdrehen oder ihre Winkelposition kann voreingestellt werden, um somit gezielt Bereiche des Hohlraums mit der gewünschten Menge Behandlungsmittel zu versorgen.

Gemäß einer weiteren bevorzugten Weiterbildung sind die Behandlungsmittel-Austrittsöffnungen zumindest eines Segments deaktivierbar. Dadurch sind bestimmte Sprührichtungen deaktivierbar, wodurch gezielt Bereiche des Hohlraums von einer direkten Beaufschlagung mit Behandlungsmittel ausgenommen sind.

Gemäß einer weiteren bevorzugten Weiterbildung ist die Behandlungsmittel-Zuführeinrichtung als mehrlumige Behandlungsmittel-Zuführeinrichtung ausgebildet. Insbesondere sind mittels einer Blockiereinrichtung, welche zur Blockierung zumindest eines Querschnitts der mehrlumigen Behandlungsmittel-Zuführeinrichtung dient, die Behandlungsmittel-Austrittsöffnungen zumindest eines Segments deaktivierbar. Durch die Blockiervorrichtung, welche beispielsweise durch ein Verdrehen der Behandlungsmittel-Zuführeinrichtung aktiviert wird, ist es möglich, bestimmte Segmente des Sprühkopfs zu deaktivieren. Beim Aktivieren der Blockiereinrichtung werden beispielsweise Schieber vor einzelne Lumen der mehrlumigen Behandlungsmittel-Zuführeinrichtung gefahren oder der Lumenquerschnitt durch ein Zusammendrücken des entsprechenden Querschnitts verschlossen.

Gemäß einer weiteren bevorzugten Weiterbildung variiert die Dichte der Verteilung der Behandlungsmittel-Austrittsöffnungen pro Flächeneinheit auf der Oberfläche des Sprühkopfs. Hierdurch werden bestimmte Bereiche des zu besprühenden 3-dimensionalen Raumes mit einer höheren oder geringeren Menge an Behandlungsmittel beaufschlagt.

Gemäß einer weiteren bevorzugten Weiterbildung sind die Behandlungsmittel-Austrittsöffnungen in einem vorbestimmten Winkel und/oder senkrecht zur Oberfläche des Sprühkopfs angeordnet. Hierdurch wird eine optimale Verteilung des Behandlungsmittels in dem zu besprühenden 3-dimensionalen Raum ermöglicht.

Gemäß einer weiteren bevorzugten Weiterbildung ist der Sprühkopf aus mehreren flexiblen Leitungen ausgebildet, wobei die flexiblen Leitungen jeweils mindestens eine Behandlungsmittel-Austrittsöffnung aufweisen. Da die einzelnen Leitungen flexibel ausgebildet sind, ist die Sprührichtung der einzelnen Leitungen frei einstellbar. Die Behandlungsmittel-Austrittsöffnungen sind sowohl an den Enden als auch an den Mantelflächen der einzelnen flexiblen Leitungen angeordnet.

Gemäß einer weiteren bevorzugten Weiterbildung ist der Sprühkopf und/oder die Behandlungsmittel-Zuführeinrichtung aus einem flexiblen Material ausgebildet. Durch ein flexibles Sprühkopfmaterial ist es möglich, den Sprühkopf durch Zusammendrücken des flexiblen Materials durch eine Einführöffnung in einen Hohlraum einzuführen. Die Einführöffnung kann dann einen kleineren Durchmesser aufweisen als der maximale Außendurchmesser des Sprühkopfs vor dem Zusammendrücken. Mittels Verwendung eines flexiblen Materials für die Behandlungsmittel-Zuführeinrichtung kann der Sprühkopf durch Biegungen zu dem zu behandelden Hohlraum geführt werden. Weiterhin ist die Stellung des Sprühkopfes im Raum durch Biegen der flexiblen Behandlungsmittel-Zuführeinrichtung vorab einstellbar.

Gemäß einer weiteren bevorzugten Weiterbildung sind die Behandlungsmittel-Austrittsöffnungen als austauschbare Wechseldüsen oder erfindungsgemäß als in ihrem Querschnitt verstellbare Düsen ausgebildet. Je nach Anwendungsfall können somit die Größe und/oder die Form des Querschnitts der Behandlungsmittel-Austrittsöffnungen variiert werden. Weiterhin ist es möglich, verstopfte Düsen auszutauschen ohne den vollständigen Sprühkopf austauschen zu müssen.

Gemäß einer weiteren bevorzugten Weiterbildung weist der Sprühkopf unterschiedlich große Behandlungsmittel-Austrittsöffnungen auf. Hierdurch kann die Durchflussmenge an Behandlungsmittel in unterschiedlichen Bereichen des Sprühkopfs eingestellt werden.

Gemäß einer weiteren bevorzugten Weiterbildung ist der Sprühkopf relativ zu der Behandlungsmittel-Zuführeinrichtung, insbesondere um die Längsachse der Behandlungsmittel-Zuführeinrichtung, drehbar ausgebildet. Dadurch kann sich der Sprühkopf während des Versprühens des Behandlungsmittels im Hohlraum drehen, was eine bessere Verteilung des Behandlungsmittels ermöglicht.

Gemäß einer nicht erfindungsgemäßen Weiterbildung ist das Betätigungsmittel als mechanisches, hydraulisches, pneumatisches oder elektromechanisches Betätigungsmittel ausgebildet. Hierdurch wird ein komfortables automatisiertes Drehen des Sprühkopfs während des Versprühens des Behandlungsmittels ermöglicht.

Gemäß einer weiteren bevorzugten Weiterbildung ist zumindest eine Behandlungsmittel-Austrittsöffnung der mehreren Behandlungsmittel-Austrittsöffnungen derart zu der Längsachse der Behandlungsmittel-Zuführeinrichtung ausgerichtet, dass das aus der zumindest einen Behandlungsmittel-Austrittsöffnung ausströmende Behandlungsmittel den Sprühkopf in eine Rotation um beispielsweise die Längsachse der Behandlungsmittel-Zuführeinrichtung versetzt. Durch die Rotation des Sprühkopfs wird das Behandlungsmittel besser verteilt.

Die Erfindung wird im Folgenden anhand von Ausführungsbeispielen unter Bezugnahme auf die beiliegenden Figuren der Zeichnung näher erläutert. Von den Figuren zeigen:
- Figur 1: eine schematische Seitenansicht einer nicht erfindungsgemäßen Sprühvorrichtung mit Sprühkopf und Behandlungsmittel-Zuführeinrichtung;
- Figur 2: eine schematische Seitenansicht einer nicht erfindungsgemäßen Sprühvorrichtung mit Sprühkopf und Behandlungsmittel-Zuführeinrichtung mit einer drehbaren Verbindung zwischen dem Sprühkopf und der Behandlungsmittel-Zuführeinrichtung;
- Figur 3: eine schematische Seitenansicht einer erfindungsgemäßen Sprühvorrichtung mit Sprühkopf und Behandlungsmittel-Zuführeinrichtung mit einer drehbaren Verbindung zwischen zwei Abschnitten der Behandlungsmittel-Zuführeinrichtung gemäß einem weiteren bevorzugten Ausführungsbeispiel der vorliegenden Erfindung;
- Figur 4: eine schematische Seitenansicht einer nicht erfindungsgemäßen Sprühvorrichtung mit Sprühkopf und Behandlungsmittel-Zuführeinrichtung mit einem segmentierten Sprühkopf;
- Figur 5: eine schematische Seitenansicht einer nicht erfindungsgemäßen Sprühvorrichtung mit Sprühkopf und Behandlungsmittel-Zuführeinrichtung, bei welchem der Sprühkopf aus einer Vielzahl von Leitungen aufgebaut ist;
- Figur 6: eine schematische Seitenansicht einer nicht erfindungsgemäßen Sprühvorrichtung mit Sprühkopf und Behandlungsmittel-Zuführeinrichtung, bei welchem der Sprühkopf aus einer Vielzahl von Leitungen aufgebaut ist und bei welchem eine drehbare Verbindung zwischen dem Sprühkopf und der BehandlungsmittelZuführeinrichtung vorgesehen ist; und
- Figur 7: eine schematische Seitenansicht einer erfindungsgemäßen Sprühvorrichtung mit Sprühkopf und Behandlungsmittel-Zuführeinrichtung, gemäß einem weiteren bevorzugten Ausführungsbeispiel der vorliegenden Erfindung, bei welchem der Sprühkopf aus einer Vielzahl von Leitungen aufgebaut ist und bei welchem eine drehbare Verbindung zwischen zwei Abschnitten der Behandlungsmittel-Zuführeinrichtung vorgesehen ist.

In den Figuren der Zeichnung bezeichnen gleiche Bezugszeichen gleiche oder funktionsgleiche Komponenten, soweit nichts Gegenteiliges angegeben ist.

Fig. 1 illustriert eine schematische, seitliche Teilansicht einer Sprühvorrichtung 1 gemäß einem nicht erfindungsgemäßen Ausführungsbeispiel. Wie in der Fig. 1 ersichtlich ist, weist die Sprühvorrichtung 1 einen Sprühkopf 2 auf, welcher als länglicher, insbesondere ovaler Rotationskörper mit einem runden Querschnitt ausgebildet ist. Es ist für den Fachmann offensichtlich, dass der Sprühkopf 2 auch als blockförmiger Körper mit einem ovalen, quadratischen, rechteckigen oder andersartigen Querschnitt ausgebildet sein kann. Über eine Behandlungsmittel-Zuführeinrichtung 3, welche in den Sprühkopf 1 mündet wird ein Behandlungsmittel dem Sprühkopf 2 zugeführt. Die Längsachse des Sprühkopfs 2 und der Behandlungsmittel-Zuführeinrichtung 3 sind gemäß des Ausführungsbeispiel in Fig. 1 deckungsgleich, die Längsachsen können jedoch auch einen Winkel einschließen oder parallel und beabstandet zueinander ausgerichtet sein.

Als Behandlungsmittel kommen beispielsweise Flüssigkeiten, Gase oder feine Feststoffe in Frage.

In die Oberfläche des Sprühkopfes 2 sind vorzugsweise mehrere Behandlungsmittel-Austrittsöffnungen 4, 5, 6 eingebracht, von denen in Fig. 1 der Übersichtlichkeit halber lediglich drei mit Bezugszeichen versehen sind. Die Behandlungsmittel-Austrittsöffnungen 4, 5, 6 können beliebig auf der Oberfläche des Sprühkopfs 2 angebracht und somit in unterschiedliche Sprührichtungen ausgerichtet sein. Durch die ovale Form des Sprühkopfs 2 ist es möglich, dass Behandlungsmittel-Austrittsöffnungen 4 auch in etwa entgegen der Richtung der Behandlungsmittel-Zuführeinrichtung 3 ausgerichtet sind und in diese Richtung das Behandlungsmittel sprühen. Durch diese Anordnung ist es vorteilhaft möglich, alle Bereiche und Hohlrauminnenwände eines nur durch eine kleine Öffnung zu erreichenden Hohlraums mit dem Behandlungsmittel zu beaufschlagen.

Die Behandlungsmittel-Austrittsöffnungen 4, 5, 6 können als Bohrungen mit kreisförmigem Querschnitt aber auch als längliche Schlitze, rechteckförmige Durchbrüche oder ähnliches ausgeführt sein. Der Querschnitt der Behandlungsmittel-Austrittsöffnungen 4, 5, 6 ist beliebig und hängt vom Anwendungsfall und der Art des Behandlungsmittels ab. Die Behandlungsmittel-Austrittsöffnungen 4, 5, 6 können senkrecht oder in einem Winkel zur Oberfläche des ovalen Drehkörpers des Sprühkopfs 2 angebracht sein. Auf dem Sprühkopf 2 können die Behandlungsmittel-Austrittsöffnungen 4, 5, 6 gleichmäßig oder beliebig verteilt angeordnet sein, um Bereiche mit einem höheren Behandlungsmittel-Durchfluss und einem niedrigeren Behandlungsmittel-Durchfluss zu schaffen. Der Querschnitt der Behandlungsmittel-Austrittsöffnungen 4, 5, 6 kann auf der Oberfläche des Sprühkopfs variieren. So können etwa in den Bereichen, welche am weitesten von der Behandlungsmittel-Zuführeinrichtung 3 entfernt sind und in denen daher der niedrigste Druck herrscht, größere Querschnitte vorgesehen werden zum gleichmäßigen Austritt des Behandlungsmittels über die gesamte Oberfläche des Sprühkopfs. Es können auch Bereiche des Sprühkopfes 2, welche besonders wichtige Stellen des Hohlrauminneren mit Behandlungsmittel versorgen sollen, im Falle des Verbrennungsmotors sind dies bei Viertaktmotoren die Ventilbereiche im Bereich der Zündkerzenbohrung oder bei Zweitaktmotoren die Einlass- und Auslassschlitze, mit einer erhöhten Dichte an Behandlungsmittel-Austrittsöffnungen 4, 5, 6 oder vergrößerten Querschnitten der Behandlungsmittel-Austrittsöffnungen 4, 5, 6 versehen sein. Die Behandlungsmittel-Austrittsöffnungen 4, 5, 6 sind beispielsweise als wechselbare Düsen ausgebildet. Somit können die Querschnitte der Behandlungsmittel-Austrittsöffnungen 4, 5, 6 flexibel ausgewählt und verstopfte Düsen ausgetauscht werden. Die Behandlungsmittel-Austrittsöffnungen 4, 5, 6 können in ihrem Querschnitt beispielsweise einzeln, bereichsweise als auch in ihrer Gesamtheit verstellbar ausgebildet sein.

Der Sprühkopf 2 ist bevorzugt aus einem flexiblen oder schaumartigen Werkstoff, wie beispielsweise aus einem thermoplastischen Polyurethan (TPU), gebildet. Dadurch ist es möglich, den Sprühkopf 2 in zusammengedrücktem Zustand durch eine Öffnung, deren Querschnitt kleiner ist als der Querschnitt des Sprühkopfs 2 in nicht zusammengedrücktem Zustand, in den zu behandelnden Hohlraum einzuführen. Im Hohlraum entfaltet sich der Sprühkopf 2 durch die Elastizität des Materials oder durch den Druck mit dem das Behandlungsmittel zugeführt wird und das Hohlrauminnere kann wunschgemäß behandelt werden. Durch die Flexibilität des Materials des Sprühkopfs 2 kann dieser nach der Behandlung wieder durch die Zuführöffnung auf einfache Weise aus dem Hohlraum gezogen werden.

Auch die Behandlungsmittel-Zuführeinrichtung 3 ist bevorzugt aus einem flexiblen Material gebildet. Im Gegensatz zu dem Material aus dem der Sprühkopf 2 gebildet ist, weist dieses Material jedoch vorzugsweise eine höhere Steifigkeit auf. Nach dem Biegen der Behandlungsmittel-Zuführeinrichtung 3 bleibt die Verformung erhalten. Zum einen kann der Sprühkopf 2 dann durch Biegungen eines Rohrsystems zum Behandlungsort geschoben werden. Zum anderen kann durch ein Vorbiegen der Behandlungsmittel-Zuführeinrichtung 3 die Position des Sprühkopfs 2 im Raum definiert werden. Vor dem Einführen des Sprühkopfs 2 in den zu behandelnden Hohlraum wird die Behandlungsmittel-Zuführeinrichtung 3 in der gewünschten Krümmung vorgebogen und der Sprühkopf 2 kann so innerhalb des Hohlraums hinter Hinterschnitten oder ähnlichem positioniert werden. Weiterhin kann die Behandlungsmittel-Zuführeinrichtung 3 auch aus einem Material gebildet sein, welches eine sehr geringe Steifigkeit aufweist, wie beispielsweise einem silikonartigen Material.

Der Sprühkopf 2 ist vorzugsweise entweder als integraler Bestandteil der Behandlungsmittel-Zuführeinrichtung 3, beispielsweise in Form eines Spritzguss- oder Feingussteils, oder trennbar von der Behandlungsmittel-Zuführeinrichtung 3 ausgestaltet. Im zweiten Fall ist es möglich, den Sprühkopf als Ersatzteil für die Sprühvorrichtung 1 vorzusehen. Die Düsen der Behandlungsmittel-Austrittsöffnungen 4, 5, 6 des Sprühkopfs sind ebenfalls austauschbar. Somit können verstopfte Düsen ausgetauscht werden oder Düsen mit verschiedenen Querschnitten eingesetzt werden.

Fig. 2 illustriert eine schematische, seitliche Teilansicht einer Sprühvorrichtung 1 gemäß einem nicht erfindungsgemäßen Ausführungsbeispiel. Im Unterschied zu dem Ausführungsbeispiel nach Fig. 1 ist der Sprühkopf 2 relativ zu der Behandlungsmittel-Zuführeinrichtung 3 um die Längsachse der Behandlungsmittel-Zuführeinrichtung 3 drehbar ausgebildet. Allerdings ist es für den Fachmann offensichtlich, dass auch Drehungen um andere Achsen vorstellbar und möglich sind.

Gemäß dem vorliegenden Ausführungsbeispiel ist zumindest eine Behandlungsmittel-Austrittsöffnung 5 der mehreren Behandlungsmittel-Austrittsöffnungen 4, 5, 6 derart zu der Längsachse der Behandlungsmittel-Zuführeinrichtung 3 ausgerichtet, dass das aus der zumindest einen Behandlungsmittel-Austrittsöffnung 5 ausströmende Behandlungsmittel den Sprühkopf 2 in eine Rotation um die Längsachse der Behandlungsmittel-Zuführeinrichtung 3 versetzt. Es ist somit eine optimierte Verteilung des Behandlungsmittels möglich. Die drehbare Verbindung zwischen dem Sprühkopf 2 und der Behandlungsmittel-Zuführeinrichtung 3 ist bevorzugt dicht gegen das verwendete Behandlungsmittel ausgestaltet, etwa mittels einer Gummi- oder Keramikdichtung. Zur Lagerung der drehbaren Verbindung sind kleine Wälzlager oder Gleitlager vorgesehen, welche beispielsweise integraler Bestandteil des Sprühkopfs 2 oder der Behandlungsmittel-Zuführeinrichtung sind. In Fig. 2 ist beispielhaft schematisch ein Gleitlager 16 dargestellt.

Fig. 3 illustriert eine Teilansicht einer Sprühvorrichtung 1 gemäß einem bevorzugten Ausführungsbeispiel der vorliegenden Erfindung. Die Behandlungsmittel-Zuführeinrichtung 3 ist hierbei in zwei voneinander getrennte Abschnitte 13 und 14 aufgeteilt. Der Abschnitt 14 ist vorzugsweise mit dem Sprühkopf 2 verbunden. Die Abschnitte 13 und 14 sind beispielsweise über eine Hülse 17 drehbar um die Längsachse der Behandlungsmittel-Zuführeinrichtung 3 miteinander verbunden. Dabei ist zumindest eine Behandlungsmittel-Austrittsöffnung 5 der mehreren Behandlungsmittel-Austrittsöffnungen 4, 5, 6 derart zu der Längsachse der Behandlungsmittel-Zuführeinrichtung 3 ausgerichtet, dass das aus der zumindest einen Behandlungsmittel-Austrittsöffnung 5 ausströmende Behandlungs-mittel den Sprühkopf 2 in eine Rotation um die Längsachse der Behandlungsmittel-Zuführeinrichtung 3 versetzt. Der Sprühkopf 2 dreht sich somit aufgrund des austretenden Behandlungsmittels. Somit ist eine optimale Verteilung des Behandlungsmittels möglich. Der Sprühkopf 2 wird über das Einbringen einer Drehbewegung mittels eines Betätigungsmittels 15, welches mit dem Abschnitt 14 der Behandlungsmittel-Zuführeinrichtung 3 fest verbunden ist, rotiert. Die Länge des Abschnitts 14 ist für diesen Fall vorzugsweise derart zu wählen, dass das dem Sprühkopf 2 abgewandte Ende des Abschnitts 14 aus dem zu behandelnden Bereich herausragt. Das Betätigungsmittel 15 ist erfindungsgemäß als Handgriff ausgebildet. Weiterhin ist es möglich, aber von der Erfindung nicht vorgesehen, den Sprühkopf über eine entsprechende mechanische, hydraulische, pneumatische oder elektromechanische Vorrichtung, beispielsweise über einen Elektromotor, welche an dem Betätigungsmittel 15 angreift, rotierbar zu gestalten. Durch das Rotieren des Sprühkopfs 2 in dem zu behandelnden Bereich wird eine optimierte Verteilung des Behandlungsmittels gewährleistet. Die Verbindungshülse 17 ist bevorzugt dicht gegen das verwendete Behandlungsmittel ausgestaltet, beispielsweise mittels einer Gummi- oder Keramikdichtung. Zur Lagerung der Verbindungshülse 17 sind beispielsweise kleine Wälzlager oder Gleitlager vorgesehen, welche integraler Bestandteil eines der Abschnitte 13, 14 der Behandlungsmittel-Zuführeinrichtung 3 sein können.

Fig. 4 illustriert eine schematische Teilansicht einer Sprühvorrichtung 1 gemäß einem nicht erfindungsgemäßen Ausführungsbeispiel. Im Unterschied zu dem in Fig. 1 dargestellten Sprühkopf ist der Sprühkopf 2 des vorliegenden Ausführungsbeispiels in beispielsweise drei Segmente 7, 8, 9 aufgeteilt. Für den Fachmann ist es allerdings offensichtlich, dass der Sprühkopf 2 auch in weniger oder mehr als drei Segmente aufgeteilt werden kann. Die Segmente 7, 8, 9 sind bezüglich der Längsachse des Sprühkopfs 2 relativ zueinander verdrehbar. Durch Vorsehen von unterschiedlichen Querschnitten und Dichtenverteilungen der Behandlungsmittel-Austrittsöffnungen 4, 5, 6 auf der Oberfläche des Sprühkopfs 2 kann die Menge an Behandlungs-mittel, welche in einer bestimmten Richtung austreten soll, definiert eingestellt werden. Dabei sind die mehreren Behandlungsmittel-Austrittsöffnungen 4, 5, 6 gemäß dem vorliegenden Ausführungsbeispiel derart zu der Längsachse der Behandlungsmittel-Zuführeinrichtung 3 ausgerichtet, dass das aus den mehreren Behandlungsmittel-Austrittsöffnungen 4, 5, 6 ausströmende Behandlungsmittel den Sprühkopf 2 in eine Rotation um die Längsachse der Behandlungsmittel-Zuführeinrichtung 3 versetzt.

Durch gegensätzliche Anordnung zumindest jeweils einer Behandlungsmittel-Austrittsöffnung 4, 5, 6 auf jeweils unterschiedlichen Segmenten rotieren die jeweiligen Segmente in gegensätzliche Richtungen.

Die Segmente 7, 8, 9 sind zueinander bevorzugt dicht gegen das Behandlungsmittel ausgebildet. Die Abdichtung kann beispielsweise über eine Gummi- oder Keramikdichtung erfolgen. Die Segmente 7, 8, 9 sind zueinander beispielsweise über Wälz- oder Gleitlager gelagert. Die Gleitlager sind dabei bevorzugt integraler Bestandteil eines der Segmente 7, 8, 9. Die Behandlungsmittel-Zuführeinrichtung 3 kann auch derart ausgestaltet sein, dass diese mehrere Einzelleitungen aufweist, welche zu den einzelnen Segmenten führen. Dadurch ist es möglich, einzelne Segmente 7, 8, 9 des Sprühkopfs 2 abzuschalten. Das Abschalten einzelner Segmente 7, 8, 9 kann beispielsweise durch Einbringen von Schiebern in einzelne Querschnitte einer mehrlumigen Behandlungsmittel-Zuführeinrichtung 3 oder Querschnittsverringerung durch Zusammendrücken einzelner Querschnitte der mehrlumigen Behandlungsmittel-Zuführeinrichtung erfolgen. Es kann somit beispielsweise eine Verteilung des Behandlungsmittels direkt nach oben, nach unten oder zur Seite durch Deaktivierung bestimmter Segmente verhindert werden.

Fig. 5 illustriert ein weiteres nicht erfindungsgemäßes Ausführungsbeispiel der Sprühvorrichtung 1 in schematischer Teilansicht. Der Sprühkopf 2 ist hierbei als ein Bündel mehrerer Leitungen 10, 11, 12 ausgebildet, von denen in Fig. 5 der Übersichtlichkeit halber lediglich drei mit Bezugszeichen versehen sind. Jede der Leitungen 10, 11, 12 weist vorzugsweise zumindest eine Behandlungsmittel-Austrittsöffnung 4, 5, 6 auf. In Fig. 5 sind die Behandlungsmittel-Austrittsöffnung 4, 5, 6 beispielhaft an den Enden der Leitungen 10, 11, 12 dargestellt. Die Behandlungsmittel-Austrittsöffnung 4, 5, 6 können aber auch an den Mantelflächen der Leitungen 10, 11, 12 angeordnet sein.

Die Leitungen 10, 11, 12 sind bevorzugt aus einem flexiblen Material ausgebildet. Nach dem Verformen des Materials bleibt dieses vorzugsweise in der gewünschten Position. Durch das Verformen der einzelnen Leitungen 10, 11, 12 kann die Sprührichtung der Leitungen 10, 11, 12 eingestellt werden. Somit ist es möglich, die Sprührichtung und Sprühmenge in einer Richtung des Sprühkopfs 2 exakt zu definieren.

Der Querschnitt der einzelnen Leitungen 10, 11, 12 wird vorzugsweise je nach Anwendungsfall und dem zu verwendenden Behandlungsmittel festgelegt. Innerhalb des Sprühkopfes 2 können Leitungen 10, 11, 12 mit verschiedenen Querschnitten und ebenso unterschiedliche Behandlungsmittel-Austrittsöffnung 4, 5, 6 verwendet werden, um unterschiedliche Durchflussmengen innerhalb des Sprühkopfs 2 zu realisieren. Die Form des Querschnitts der Leitungen 10, 11, 12 ist bevorzugt kreisförmig, kann aber auch jede Form, wie z.B. eine rechteckige Form annehmen. Wie bei den zuvor beschriebenen Ausführungsbeispielen bereits beschrieben, können die Querschnitte der Behandlungsmittel-Austrittsöffnungen 4, 5, 6 beliebig und die Behandlungsmittel-Austrittsöffnungen 4, 5, 6 als wechselbare oder als in ihrem Querschnitt verstellbare Düsen ausgebildet sein.

Fig. 6 illustriert in schematischer Teilansicht eine weitere nicht erfindungsgemäße Sprühvorrichtung 1. In diesem Ausführungsbeispiel ist der Sprühkopf 2 im Unterschied zu dem Ausführungsbeispiel nach Fig. 5 relativ zu der Behandlungsmittel-Zuführeinrichtung 3 um die Längsachse der Behandlungsmittel-Zuführeinrichtung 3, drehbar ausgebildet. Allerdings ist es für den Fachmann offensichtlich, dass auch Drehungen um andere Achsen vorstellbar und möglich sind.

Gemäß dem vorliegenden Ausführungsbeispiel ist zumindest eine Behandlungsmittel-Austrittsöffnung 5 der mehreren Behandlungsmittel-Austrittsöffnungen 4, 5, 6 derart zu der Längsachse der Behandlungsmittel-Zuführeinrichtung 3 aus-gerichtet, dass das aus der zumindest einen Behandlungsmittel-Austrittsöffnung 5 ausströmende Behandlungsmittel den Sprühkopf 2 in eine Rotation um die Längsachse der Behandlungsmittel-Zuführeinrichtung 3 versetzt. Es ist somit eine optimierte Verteilung des Behandlungsmittels gewährleistet. Die drehbare Verbindung zwischen dem Sprühkopf 2 und der Behandlungsmittel-Zuführeinrichtung 3 ist bevorzugt dicht gegen das verwendete Behandlungsmittel ausgestaltet, etwa mittels einer Gummi- oder Keramikdichtung. Zur Lagerung der drehbaren Verbindung sind kleine Wälzlager oder Gleitlager vorgesehen, welche integraler Bestandteil des Sprühkopfs 2 oder der Behandlungsmittel-Zuführeinrichtung sein können. In Fig. 6 ist beispielhaft ein Gleitlager 16 schematisch dargestellt.

Fig. 7 illustriert in schematischer Teilansicht eine Sprühvorrichtung 1 gemäß einem weiteren bevorzugten Ausführungsbeispiel der vorliegenden Erfindung. Die Behandlungsmittel-Zuführeinrichtung 3 ist hierbei in zwei separate und voneinander getrennte Abschnitte 13 und 14 aufgeteilt. Der Abschnitt 14 ist mit dem Sprühkopf 2 verbunden. Die Abschnitte 13 und 14 sind über eine Hülse 17 drehbar um die Längsachse der Behandlungsmittel-Zuführeinrichtung 3 miteinander verbunden.

Gemäß dem vorliegenden Ausführungsbeispiel ist zumindest eine Behandlungsmittel-Austrittsöffnung 5 der mehreren Behandlungsmittel-Austrittsöffnungen 4, 5, 6 derart zu der Längsachse der Behandlungsmittel-Zuführeinrichtung 3 aus-gerichtet, dass das aus der zumindest einen Behandlungsmittel-Austrittsöffnung 5 ausströmende Behandlungsmittel den Sprühkopf 2 in eine Rotation um die Längsachse der Behandlungsmittel-Zuführeinrichtung 3 versetzt. Der Sprühkopf 2 dreht sich somit aufgrund des austretenden Behandlungsmittels relativ zu dem Abschnitt 13 der Behandlungsmittel-Zuführeinrichtung 3. Somit ist eine optimale Verteilung des Behandlungsmittels möglich. Der Sprühkopf 2 wird über das Einbringen einer Drehbewegung mittels eines Betätigungsmittels 15, welches mit dem Abschnitt 14 der Behandlungsmittel-Zuführeinrichtung 3 fest verbunden ist, rotiert. Die Länge des Abschnitts 14 ist in diesem Fall derart zu wählen, dass das dem Sprühkopf 2 abgewandte Ende des Abschnitts 14 aus dem zu behandelnden Bereich herausragt. Das Betätigungsmittel 15 ist erfindungsgemäß als Handgriff ausgebildet. Weiterhin ist es möglich, aber von der Erfindung nicht vorgesehen, den Sprühkopf über eine entsprechende mechanische, hydraulische, pneumatische oder elektromechanische Vorrichtung, beispielsweise über einen Elektromotor, welche an dem Betätigungsmittel 15 angreift, rotierbar zu gestalten. Durch das Rotieren des Sprühkopfs 2 in dem zu behandelnden Bereich wird eine optimierte Verteilung des Behandlungsmittels gewährleistet.

Die Verbindungshülse 17 ist bevorzugt dicht gegen das verwendete Behandlungsmittel ausgestaltet, beispielsweise mittels einer Gummi- oder Keramikdichtung. Zur Lagerung der Verbindungshülse 17 sind beispielsweise kleine Wälzlager oder Gleitlager vorgesehen, welche integraler Bestandteil eines der Abschnitte 13, 14 der Behandlungsmittel-Zuführeinrichtung 3 sind.

Obwohl die vorliegende Erfindung anhand bevorzugter Ausführungsbeispiele vollständig beschrieben wurde, ist sie darauf nicht beschränkt, sondern auf vielfältige Art und Weise modifizierbar. Insbesondere können Merkmale der einzelnen oben aufgeführten Ausführungsbeispiele beliebig miteinander kombiniert werden.

Gemäß einer weiteren bevorzugten Weiterbildung weist der Sprühkopf eine Kameraeinrichtung zur Erfassung des Hohlrauminneren auf. Hierdurch lässt sich komfortabel der Erfolg des Einsprühens betrachten. Weiterhin kann der Hohlraum beispielsweise auch auf Schäden, wie z.B. Korrosionsschäden untersucht werden. Die erfassten Aufnahmen werden beispielsweise über eine Glasfaserleitung aus dem zu besprühenden Hohlrauminneren übertragen. Dabei kann das Glasfaserkabel beispielsweise in die Behandlungsmittel-Zuführeinrichtung integriert sein.

In einem weiteren Ausführungsbeispiel der vorliegenden Erfindung weist der Sprühkopf eine Beleuchtungseinrichtung zur Beleuchtung des Hohlrauminneren auf. Die Beleuchtungseinrichtung ist beispielsweise als Leuchtdiode (LED) ausgebildet. Die Beleuchtungseinrichtung erleichtert die Beurteilung des Erfolges des Besprühens des Hohlrauminneren.

Gemäß einer weiteren bevorzugten Weiterbildung ist der Sprühkopf als länglicher, insbesondere ovaler Rotationskörper mit einem runden Querschnitt ausgebildet. Auf der gewölbten Außenfläche des Rotationskörpers können die Behandlungsmittel-Austrittsöffnungen nahezu beliebig ausgerichtet werden.

Gemäß einer weiteren bevorzugten Weiterbildung ist der Sprühkopf als länglicher, insbesondere blockförmiger Körper mit einem ovalen, quadratischen, rechteckigen oder andersartigen Querschnitt ausgebildet. Auf der dreidimensionalen Oberfläche des Sprühkopfs können die Behandlungsmittel-Austrittsöffnungen nahezu beliebig ausgerichtet werden.

Gemäß einer weiteren bevorzugten Weiterbildung ist der Querschnitt der Behandlungsmittel-Austrittsöffnungen kreisrund, oval, rechteckig und/oder schlitzförmig ausgestaltet. Verschiedene Formen der Behandlungsmittel-Austrittsöffnungen ermöglichen es, die Verteilung des Behandlungsmittels im zu besprühenden Raum zu beeinflussen.

### Bezugszeichenliste

- 1: Sprühvorrichtung
- 2: Sprühkopf
- 3: Behandlungsmittel-Zuführeinrichtung
- 4: Behandlungsmittel-Austrittsöffnung
- 5: Behandlungsmittel-Austrittsöffnung
- 6: Behandlungsmittel-Austrittsöffnung
- 7: Segment
- 8: Segment
- 9: Segment
- 10: flexible Leitung
- 11: flexible Leitung
- 12: flexible Leitung
- 13: Abschnitt
- 14: Abschnitt
- 15: Betätigungsmittel
- 16: Gleitlager
- 17: Verbindungshülse

## Patentansprüche

1. Sprühvorrichtung (1) zum Behandeln eines Hohlrauminneren, insbesondere von Hohlrauminnenwänden, mit:
einem Sprühkopf (2), welcher eine vorbestimmte 3-dimensionale Geometrie aufweist; und
einer Behandlungsmittel-Zuführeinrichtung (3) zum Zuführen eines Behandlungsmittels zu dem Sprühkopf (2);
wobei der Sprühkopf (2) mehrere Behandlungsmittel-Austrittsöffnungen (4, 5, 6) aufweist, welche derart angeordnet und in unterschiedlichen Sprührichtungen ausgerichtet sind, dass der 3-dimensionale Raum in einem vorbestimmten Bereich um den Sprühkopf (2) herum mit dem Behandlungsmittel besprühbar ist;
wobei die Behandlungsmittel-Zuführeinrichtung (3) zumindest zwei Abschnitte (13, 14) aufweist und diese Abschnitte (13, 14) um die Längsachse der Behandlungsmittel-Zuführeinrichtung (3) zueinander drehbar ausgebildet sind;
wobei zumindest einer der Abschnitte (14) der Behandlungsmittel-Zuführeinrichtung (3) mit dem Sprühkopf (2) verbunden ist und ein Betätigungsmittel (15) aufweist, welches den Sprühkopf (2) in eine Rotation um die Längsachse der Behandlungsmittel-Zuführeinrichtung (3) versetzt, wobei das Betätigungsmittel 15 als mit dem Abschnitt (14) fest verbundener Handgriff ausgebildet ist; und
wobei der zumindest eine der Abschnitte (14) derart ausgebildet ist, dass das dem Sprühkopf abgewandte Ende dieses Abschnitts (14) aus dem zu behandelnden Bereich herausragt; **gekennzeichnet dadurch dass**, die Behandlungsmittel-Austrittsöffnungen (4, 5, 6) des Sprühkopfes (7, 8, 9) als in ihrem Querschnitt verstellbare Düsen ausgebildet und wahlweise deaktivierbar sind.

2. Sprühvorrichtung (1) nach Anspruch 1, **dadurch gekennzeichnet, dass** zumindest eine Behandlungsmittel-Austrittsöffnung (4) der mehreren Behandlungsmittel-Austrittsöffnungen (4, 5, 6) in entgegengesetzter Richtung der Behandlungsmittel-Zuführeinrichtung (3) ausgerichtet und beabstandet von dieser angeordnet ist.

3. Sprühvorrichtung (1) nach Anspruch 1 oder 2, **dadurch gekennzeichnet, dass** der Sprühkopf (2) zumindest zwei Segmente (7, 8, 9) in seiner Längsrichtung aufweist, wobei die einzelnen Segmente (7, 8, 9) bezüglich der Längsachse, der Querachse und/oder einer weiteren Achse des Sprühkopfs (2) zueinander drehbar sind.

4. Sprühvorrichtung (1) nach Anspruch 3, **dadurch gekennzeichnet, dass** die Behandlungsmittel-Austrittsöffnungen (4, 5, 6) zumindest eines Segments (7, 8, 9) deaktivierbar sind.

5. Sprühvorrichtung (1) nach Anspruch 3 oder 4, **dadurch gekennzeichnet, dass** die Behandlungsmittel-Zuführeinrichtung (3) als mehrlumige Behandlungsmittel-Zuführeinrichtung (3) ausgebildet ist, und die Sprühvorrichtung (1) eine Blockiereinrichtung aufweist, welche zur Blockierung zumindest eines Querschnitts der mehrlumigen Behandlungsmittel-Zuführeinrichtung (3) derart dient, dass die Behandlungsmittel-Austrittsöffnungen (4, 5, 6) zumindest eines Segments (7, 8, 9) deaktivierbar sind.

6. Sprühvorrichtung (1) nach wenigstens einem der vorhergehenden Ansprüche, **dadurch gekennzeichnet, dass** die Dichte der Verteilung der Behandlungsmittel-Austrittsöffnungen (4, 5, 6) pro Flächeneinheit auf der Oberfläche des Sprühkopfs (2) variiert.

7. Sprühvorrichtung (1) nach wenigstens einem der vorhergehenden Ansprüche, **dadurch gekennzeichnet, dass** die Behandlungsmittel-Austrittsöffnungen (4, 5, 6) in einem vorbestimmten Winkel und/oder senkrecht zur Oberfläche des Sprühkopfs angeordnet sind.

8. Sprühvorrichtung (1) nach Anspruch 1 oder 2, **dadurch gekennzeichnet, dass** der Sprühkopf (2) aus mehreren flexiblen Leitungen (10, 11, 12) ausgebildet ist, wobei die flexiblen Leitungen (10, 11, 12) jeweils mindestens eine Behandlungsmittel-Austrittsöffnung (4, 5, 6) aufweisen.

9. Sprühvorrichtung (1) nach wenigstens einem der vorhergehenden Ansprüche, **dadurch gekennzeichnet, dass** der Sprühkopf (2) und/oder die Behandlungsmittel-Zuführeinrichtung (3) aus einem flexiblen Material ausgebildet sind.

10. Sprühvorrichtung (1) nach wenigstens einem der vorhergehenden Ansprüche, **dadurch gekennzeichnet, dass** die Behandlungsmittel-Austrittsöffnungen (4, 5, 6) als austauschbare Wechseldüsen ausgebildet sind.

11. Sprühvorrichtung (1) nach wenigstens einem der vorhergehenden Ansprüche, **dadurch gekennzeichnet, dass** der Sprühkopf (2) unterschiedlich große Behandlungsmittel-Austrittsöffnungen (4, 5, 6)aufweist.

12. Sprühvorrichtung (1) nach wenigstens einem der vorhergehenden Ansprüche, **dadurch gekennzeichnet, dass** der Sprühkopf (2) relativ zu der Behandlungsmittel-Zuführeinrichtung (3), insbesondere um die Längsachse der Behandlungsmittel-Zuführeinrichtung (3), drehbar ausgebildet ist.

13. Sprühvorrichtung (1) nach wenigstens einem der vorhergehenden Ansprüche, **dadurch gekennzeichnet, dass** das Betätigungsmittel (15) als Handgriff ausgebildet ist.

14. Sprühvorrichtung (1) nach wenigstens einem der vorhergehenden Ansprüche, **dadurch gekennzeichnet, dass** zumindest eine Behandlungsmittel-Austrittsöffnung (5) der mehreren Behandlungsmittel-Austrittsöffnungen (4, 5, 6) derart zu der Längsachse der Behandlungsmittel-Zuführeinrichtung (3) ausgerichtet ist, dass das aus der zumindest einen Behandlungsmittel-Austrittsöffnung (5) ausströmende Behandlungsmittel den Sprühkopf (2) in eine Rotation um die Längsachse der Behandlungsmittel-Zuführeinrichtung (3) versetzt.

## Claims

1. Spray device (1) for treating a cavity interior, in particular of internal cavity walls, comprising:
a spray head (2) which has a predetermined 3-dimensional geometry; and
a treatment agent supply means (3) for supplying a treatment agent to the spray head (2);
the spray head (2) having a plurality of treatment agent outlet openings (4, 5, 6) which are arranged and orientated in different spray directions in such a way that the 3-dimensional space in a predetermined region around the spray head (2) can be sprayed with the treatment agent;
the treatment agent supply means (3) having at least two portions (13, 14), and these portions (13, 14) being formed rotatable with respect to one another about the longitudinal axis of the treatment agent supply means (3) ;
at least one of the portions (14) of the treatment agent supply means (3) being connected to the spray head (2) and having an actuation means (15) which sets the spray head (2) in rotation about the longitudinal axis of the treatment agent supply means (3), the actuation means (15) being formed as a handle rigidly connected to the portion (14); and
at least one of the portions (14) being formed in such a way that the end of this portion (14) remote from the spray head projects out of the region to be treated;
**characterised in that** the treatment means outlet openings (4, 5, 6) of the spray head (7, 8, 9) are formed as nozzles of adjustable cross section and can selectively be deactivated.

2. Spray device (1) according to claim 1, **characterised in that** at least one treatment means outlet opening (4) of the plurality of treatment means outlet openings (4, 5, 6) is orientated in the opposite direction from the treatment agent supply means (3) and is arranged spaced apart therefrom.

3. Spray device (1) according to either claim 1 or claim 2, **characterised in that** the spray head (2) has at least two segments (7, 8, 9) in the longitudinal direction thereof, the individual segments (7, 8, 9) being rotatable with respect to one another about the longitudinal axis, the transverse axis and/or a further axis of the spray head (2).

4. Spray device (1) according to claim 3, **characterised in that** the treatment agent outlet openings (4, 5, 6) of at least one segment (7, 8, 9) can be deactivated.

5. Spray device (1) according to either claim 3 or claim 4, **characterised in that** the treatment agent supply means (3) is formed as a multi-lumen treatment agent supply means (3), and the spray device (1) has a blocking means which serves to block at least one cross section of the multi-lumen treatment agent supply means (3) in such a way that the treatment agent outlet openings (4, 5, 6) of at least one segment (7, 8, 9) can be deactivated.

6. Spray device (1) according to at least one of the preceding claims, **characterised in that** the distribution density of the treatment agent outlet openings (4, 5, 6) per unit area on the surface of the spray head (2) varies.

7. Spray device (1) according to at least one of the preceding claims, **characterised in that** the treatment agent outlet openings (4, 5, 6) are arranged at a predetermined angle and/or perpendicular to the surface of the spray head.

8. Spray device (1) according to either claim 1 or claim 2, **characterised in that** the spray head (2) is formed from a plurality of flexible lines (10, 11, 12), the flexible lines (10, 11, 12) each having at least one treatment agent outlet opening (4, 5, 6).

9. Spray device (1) according to at least one of the preceding claims, **characterised in that** the spray head (2) and/or the treatment agent supply means (3) are formed from a flexible material.

10. Spray device (1) according to at least one of the preceding claims, **characterised in that** the treatment agent outlet openings (4, 5, 6) are formed as exchangeable replaceable nozzles.

11. Spray device (1) according to at least one of the preceding claims, **characterised in that** the spray head (2) has treatment means outlet openings (4, 5, 6) of different sizes.

12. Spray device (1) according to at least one of the preceding claims, **characterised in that** the spray head (2) is formed rotatable relative to the treatment agent supply means (3), in particular about the longitudinal axis of the treatment agent supply means (3).

13. Spray device (1) according to at least one of the preceding claims, **characterised in that** the actuation means (15) is formed as a handle.

14. Spray device (1) according to at least one of the preceding claims, **characterised in that** at least one treatment agent outlet opening (5) of the plurality of treatment agent outlet openings (4, 5, 6) is orientated in such a way with respect to the longitudinal axis of the treatment agent supply means (3) that the treatment agent flowing out of the at least one treatment agent outlet opening (5) sets the spray head (2) in rotation about the longitudinal axis of the treatment agent supply means (3).

## Revendications

1. Dispositif de vaporisation (1) destiné au traitement d'un intérieur d'espace creux, notamment de parois intérieures d'espace creux, comprenant :
une tête de vaporisation (2), laquelle présente une géométrie tridimensionnelle prédéterminée ; et
un dispositif d'amenée de produit de traitement (3) destiné à amener un produit de traitement vers la tête de vaporisation (2) ;
dans lequel dispositif la tête de vaporisation (2) présente plusieurs orifices de sortie (4, 5, 6) de produit de traitement, lesquels sont disposés et orientés dans différentes directions de vaporisation de manière à ce que l'espace tridimensionnel puisse être vaporisé avec le produit de traitement dans une zone prédéterminée autour de la tête de vaporisation (2) ;
dans lequel le dispositif d'amenée de produit de traitement (3) présente au moins deux sections (13, 14) et dans lequel ces sections sont réalisées de manière rotative l'une par rapport à l'autre autour de l'axe longitudinal du dispositif d'amenée de produit de traitement (3) ;
dans lequel au moins une des sections (14) du dispositif d'amenée de produit de traitement (3) est reliée à la tête de vaporisation (2) et présente un moyen d'actionnement (15) qui entraine la tête de vaporisation (2) en rotation autour de l'axe longitudinal du dispositif d'amenée de produit de traitement (3), dans lequel le moyen d'actionnement (15) est réalisé comme poignée reliée de manière fixe à la section (14) ; et
dans lequel l'au moins une des sections (14) est réalisée de manière à ce que l'extrémité de cette section (14),
détournée de la tête de vaporisation, dépasse hors de la zone à traiter ;
**caractérisé en ce que**
les orifices de sortie (4, 5, 6) de produit de traitement de la tête de vaporisation (7, 8, 9) sont réalisés comme buses réglables quant à leur section transversale et peuvent être sélectivement désactivés.

2. Dispositif de vaporisation (1) selon la revendication 1, **caractérisé en ce qu'**au moins un orifice de sortie (4) de produit de traitement des plusieurs orifices de sortie (4, 5, 6) de produit de traitement est orienté en direction opposée du dispositif d'amenée de produit de traitement (3) et est disposé à distance de celui-ci.

3. Dispositif de vaporisation (1) selon la revendication 1 ou 2, **caractérisé en ce que** la tête de vaporisation (2) présente au moins deux segments (7, 8, 9) dans son sens longitudinal, les segments individuels (7, 8, 9), en ce qui concerne l'axe longitudinal, l'axe transversal et/ou un autre axe de la tête de vaporisation (2), étant rotatifs l'un par rapport à l'autre.

4. Dispositif de vaporisation (1) selon la revendication 3, **caractérisé en ce que** les orifices de sortie (4, 5, 6) de produit de traitement d'au moins un segment (7, 8, 9) sont désactivables.

5. Dispositif de vaporisation (1) selon la revendication 3 ou 4, **caractérisé en ce que** le dispositif d'amenée de produit de traitement (3) est réalisé comme dispositif d'amenée de produit de traitement à lumières multiples, et **en ce que** le dispositif de vaporisation (1) présente un dispositif de blocage, lequel sert à bloquer au moins une section transversale du dispositif d'amenée de produit de traitement (3) à lumières multiples de manière à ce que les orifices de sortie (4, 5, 6) de produit de traitement d'au moins un segment (7, 8, 9) soient désactivables.

6. Dispositif de vaporisation (1) selon au moins l'une quelconque des revendications précédentes, **caractérisé en ce que** la densité de répartition des orifices de sortie (4, 5, 6) de produit de traitement par unité de surface varie sur la surface de la tête de vaporisation (2).

7. Dispositif de vaporisation (1) selon au moins l'une quelconque des revendications précédentes, **caractérisé en ce que** les orifices de sortie (4, 5, 6) de produit de traitement sont disposés dans un angle prédéterminé et/ou perpendiculairement à la surface de la tête de vaporisation.

8. Dispositif de vaporisation (1) selon la revendication 1 ou 2, **caractérisé en ce que** la tête de vaporisation (2) est réalisée à partir de plusieurs conduites flexibles (10, 11, 12), les conduites flexibles (10, 11, 12) présentant respectivement au moins un orifice de sortie (4, 5, 6) de produit de traitement.

9. Dispositif de vaporisation (1) selon au moins l'une quelconque des revendications précédentes, **caractérisé en ce que** la tête de vaporisation (2) et/ou le dispositif d'amenée de produit de traitement (3) sont réalisés dans une matière flexible.

10. Dispositif de vaporisation (1) selon au moins l'une quelconque des revendications précédentes, **caractérisé en ce que** les orifices de sortie (4, 5, 6) de produit de traitement sont réalisés comme buses interchangeables.

11. Dispositif de vaporisation (1) selon au moins l'une quelconque des revendications précédentes, **caractérisé en ce que** la tête de vaporisation (2) présente des orifices de sortie (4, 5, 6) de produit de traitement de différentes tailles.

12. Dispositif de vaporisation (1) selon au moins l'une quelconque des revendications précédentes, **caractérisé en ce que** la tête de vaporisation (2) est réalisée de manière rotative par rapport au dispositif d'amenée de produit de traitement (3), notamment de manière rotative autour de l'axe longitudinal du dispositif d'amenée de produit de traitement (3).

13. Dispositif de vaporisation (1) selon au moins l'une quelconque des revendications précédentes, **caractérisé en ce que** le moyen d'actionnement (15) est réalisé comme poignée.

14. Dispositif de vaporisation (1) selon au moins l'une quelconque des revendications précédentes, **caractérisé en ce qu'**au moins un orifice de sortie (5) de produit de traitement des plusieurs orifices de sortie (4, 5, 6) de produit de traitement est orienté de telle manière par rapport à l'axe longitudinal du dispositif d'amenée de produit de traitement (3) que le produit de traitement sortant de l'au moins un orifice de sortie (5) de produit de traitement entraine la tête de vaporisation (2) en rotation autour de l'axe longitudinal du dispositif d'amenée de produit de traitement (3).
